# EUROPÄISCHE PATENTSCHRIFT

(11) **EP 1 364 166 B1**
(45) Veröffentlichungstag und Bekanntmachung des Hinweises auf die Patenterteilung: **11.05.2005**
(21) Anmeldenummer: 02719936.3
(22) Anmeldetag: 26.02.2002
(51) Int. Cl.: F24C 14/00

(54) **VORRICHTUNG UND VERFAHREN ZUR REINIGUNG EINES GARGERÄTES**
DEVICE AND METHOD FOR CLEANING A COOKING DEVICE
DISPOSITIF ET PROCEDE POUR NETTOYER UN APPAREIL DE CUISSON

(30) Priorität: 26.02.2001 DE 10109247
(43) Veröffentlichungstag der Anmeldung: 26.11.2003
(73) Patentinhaber: Rational AG, 86899 Landsberg/Lech (DE)
(72) Erfinder: DEURINGER, Martin, 86947 Weil (DE); BRUNNER, Hubert, 86947 Weil (DE); JUNKER, Elmar, 82110 Germering (DE); BREUNIG, Manfred, 86956 Schongau (DE); HERNER, Michael, 85221 Dachau (DE); IMGRAM, Judith, 86899 Landsberg (DE); WIEDEMANN, Peter, 86836 Klosterlechfeld (DE)
(74) Vertreter: Weber-Bruls, Dorothée, Dr.
(86) Internationale Anmeldenummer: PCT/EP2002/002063
(87) Internationale Veröffentlichungsnummer: WO 2002/068876

(56) Entgegenhaltungen:
- DE-A- 3 215 815
- DE-C- 3 609 115
- DE-C- 19 730 610

## Beschreibung

Die Erfindung betrifft eine Vorrichtung und ein Verfahren zur Reinigung eines Gargerätes mit einer Heizung, einem Gebläse, einem Dampfgenerator, einem Garraum, einem Garraumablauf, einem Dampfkondensierer und einem Gargeräteablauf, wobei der Dampfkondensierer zwischen dem Garraumablauf und dem Gargeräteablauf angeordnet ist.

Beispielsweise aus der DE 198 38 864 ist eine Vorrichtung zum Reinigen eines Garraums bekannt, bei der zumindest eine Sprühdüse in den Garraum anordbar und dort zusätzlich zu einer Drehbewegung mit bis zu drei Rotationsfreiheitsgraden auch um einen Drehpunkt bewegt werden kann, so daß eine optimale Besprühung des kompletten Garraums sowie gegebenenfalls in dem Garraum angeordneten Schienen oder dergleichen stattfinden kann. Zu diesem Zweck ist die Sprühdüse unter Zwischenschaltung eines Rücksaugverhinderers mit einem herkömmlichen Wassernetz, wie einer Hauswasserversorgungsanlage, zu verbinden. Zusätzlich können auch noch Verbindungen zwischen der Sprühdüse und einem oder mehreren Behältern für Reinigungsmittel, Klarspüler und/oder Entkalker unter Zwischenschaltung von jeweils einem Ventil vorgesehen sein. Jedoch führt diese Vorrichtung zu einem hohen Verbrauch von Wasser, Reinigungsmittel, Entkalker und/oder Klarspüler, was aufgrund der weltweit beschränkten Ressourcen nachteilig ist. Ebenfalls nachteilig ist der Anschluß an ein herkömmliches Wassernetz, da der Druck in solchen Wassernetzen, je nach Aufstellungsort, variieren kann.

In der nicht vorveröffentlichten DE 199 61 835 ist beschrieben, daß Ressourcen erheblich eingespart werden können, wenn, anstelle bisheriger Direktanschlüsse an Wassernetze sowie Aufbewahrungsbehälter für Reinigungsmittel, Klarspüler, Entkalker und/oder dergleichen, abfließendes Reinigungswasser zumindest zum Teil während eines Reinigungsvorganges wiederverwendet wird. Dabei ist besonders bevorzugt, wenn stark belastetes Schmutzwasser direkt abgeleitet wird, während weniger stark belastetes Schmutzwasser dem Reinigungskreislauf erneut zugeführt wird. Die Steuerung des Reinigungskreislaufes erfolgt vorzugsweise über eine spezielle Sensorik automatisch.

In der ebenfalls nicht vorveröffentlichten DE 199 50 649 ist beschrieben, einen Behälter am Gargerät, vorzugsweise am Garraumboden des Gargerätes, innerhalb des Gargerätes oder außerhalb des Gargerätes, lösbar zu befestigen oder in das Gargerät zu integrieren, aus dem Wasser, Klarspüler, Reiniger, Entkalker und/oder dergleichen in einem Reinigungsverfahren zuführbar ist beziehungsweise sind.

In der nicht vorveröffentlichten DE 100 17 966 ist ein Verfahren zur Reinigung eines Gargeräteinnenraumes beschrieben, bei dem der Sprühstrahl einer Sprühdüse gegen den Förderstrom eines Gebläses zur optimalen Verteilung einer Flüssigkeit während eines Reinigungsvorganges angeordnet ist.

Aus der DE 197 30 610 C1 ist ein Verfahren zum Reinigen des Innenraums eines Ofens zur Wärmebehandlung von Lebensmitteln bekannt, bei dem der Boden des Ofeninnenraums zumindest vollständig mit einer Reinigungsflüssigkeit bedeckt ist und bei dem mit einer Umwälzeinrichtung die Reinigungsflüssigkeit derart umgewälzt wird, daß die Innenflächen des Innenraums mit dieser Reinigungsflüssigkeit gespült werden. Der beanspruchte Ofen ist mit einer Heizung, einem Gebläse und einem Bodenablauf ausgestattet, wobei Reinigungskonzentrat oder Klarspüler über separate Behältnisse dem Ofeninnenraum zugeführt werden können. Über einen externen Wasseranschluß läßt sich unter Nutzung der Zuleitungen für Reinigungskonzentrat und Klarspüler zusätzliches Wasser in den Ofeninnenraum einspeisen.

In der DE 32 15 812 C2 wird ein insbesondere für Nahrungsmittel vorgesehenes Gargerät beschrieben, das über einen Dampferzeuger verfügt, in dem Frischwasser eingespeist wird. Der Dampferzeuger steht über ein mit Wasser gefülltes U-Rohr in Verbindung mit einem Mischkondensator, in den ebenfalls der Ablauf aus dem Garraum einmündet. Der Mischkondensator wird durch eine Wand in einen Kondensationsraum und einen Ableitungsraum unterteilt, wobei letztere über eine Abflußleitung mit einem Syphon verfügt. Darüber hinaus ist eine weitere Aufteilung des Kondensationsraumes vorgesehen, um den Garraum von dem Ableitungsraum zu trennen. Der Kondensationsraum verfügt über einen zusätzlichen Frischwasserzulauf, mit dessen Hilfe das über den Garraumablauf in den Kondensationsraum gelangende Fett aus dem Mischkondensator ausgespült werden kann. Weitergehende Reinigungsschritte sind der genannten Patentschrift nicht zu entnehmen.

Trotz der zahlreichen Anstrengungen auf dem Gebiet der Reinigung von Gargeräten besteht noch stets das Bedürfnis, den Verbrauch an Wasser und Reinigungschemikalien zu minimieren und gleichzeitig Netz-Wasserdruck unabhängig, mit gleichbleibender Qualität, ein Reinigungsprogramm ablaufen lassen zu können.

Aus der DE 3215812 A1 ist ein Gargerät mit einer Heizung, einem Gebläse, einem Dampfgenerator, einem Garraum, einem Garraumablauf, einem Dampfkondensierer und einem Gargeräteablauf bekannt, wobei der Dampfkondensierer zwischen dem Garraumablauf und dem Gargeräteablauf angeordnet ist.

Aufgabe der Erfindung ist es daher, die gattungsgemäße Vorrichtung sowie das gattungsgemäße Verfahren derart weiterzuentwickeln, daß die Nachteile des Stands der Technik überwunden werden, insbesondere in Form einer Optimierung des Verbrauchs an Wasser und Reinigungschemikalien unter stets gleichbleibender Reinigungsqualität, unabhängig vom Aufstellungsort eines Gargerätes. Aufgabe der Erfindung ist es weiterhin, die gattungsgemäße Vorrichtung sowie das gattungsgemäße Verfahren derart weiterzuentwickeln, daß eine Reinigungsqualität gewährleistet wird, die unabhängig von der Herkunft des eingesetzten Reinigungswassers ist, und die stets einwandfrei gereinigte, schlieren- und rückstandsfreie Resultate sicherstellt.

Die auf die Vorrichtung gerichtete Aufgabe wird erfindungsgemäß dadurch gelöst, daß eine Flüssigkeit, erhalten durch Auskondensieren eines Dampfes aus dem Dampfgenerator und/oder dem Garraum, und/oder erhalten aus einer zumindest auf eine Temperatur zur Abscheidung von Karbonaten erhitzten Flüssigkeit, und/oder erhalten aus einem Waschflottenreservoir für eine Waschflotte, umfassend Wasser und/oder Reinigungsmittel, wie zumindest einen Reiniger, ein Spülmittel, einen Klarspüler und/oder einen Entkalker, und/oder beim Garen eines Garguts im Garraum entstehende Abfallprodukte, zum Reinigen des Garraums in demselben verteilbar ist, wobei das Waschflottenreservoir einen Ablöschkasten umfaßt, in dem mindestens eine Ablöschdüse angeordnet ist, über die das Waschflottenreservoir zumindest teilweise mit Flüssigkeit speisbar ist.

Eine weitere Ausführungsform zeichnet sich dadurch aus, daß der im Dampfgenerator erzeugte Dampf zumindest teilweise im Garraum, im Ablöschkasten und/oder im Dampfkondensierer kondensierbar ist.

Ferner ist in einer bevorzugten Ausgestaltung zu berücksichtigen, daß im Dampfgenerator mindestens einmal zumindest auf eine Temperatur zur Abscheidung von Karbonaten erhitztes, vorzugsweise mindestens einmal gekochtes, Wasser dem Waschflottenreservoir und/oder dem Ablöschkasten zuführbar ist.

Dabei kann vorgesehen sein, daß, vorzugsweise erhitztes, insbesondere auf eine Temperatur zur Abscheidung von Karbonaten erhitztes, Wasser aus dem Dampfgenerator zu einem Ansaugbereich des Gebläses zuführbar ist

Ferner wird erfindungsgemäß vorgeschlagen, daß die Waschflotte aus dem Waschflottenreservoir zu einem Ansaugbereich des Gebläses zuführbar ist.

Auch kann erfindungsgemäß vorgesehen sein, daß, vorzugsweise erhitztes, insbesondere auf eine Temperatur zur Abscheidung von Karbonaten erhitztes, Wasser aus dem Dampfgenerator und die Waschflotte aus dem Waschflottenreservoir unterschiedlichen Bereichen des Gebläses, vorzugsweise sich gegenüberliegenden Seiten des Gebläses, zuführbar sind.

Ausführungsformen der Erfindungen sind gekennzeichnet durch ein Luftleitmittel zum zumindest bereichsweisen Abtrennen des Garraums von einem Gebläseraum für das Gebläse, wobei an dem Luftleitmittel eine erste Leitung für die Waschflotte, vorzugsweise fest, angebracht ist.

Ferner wird mit der Erfindung vorgeschlagen, daß das Luftleitmittel bewegbar, vorzugsweise verschwenkbar, ist, und die erste Leitung mit einer zweiten Leitung für die Waschflotte verbindbar ist, wobei die zweite Leitung, vorzugsweise bereichsweise fest, an einer Garraumwand angebracht ist.

In einer weiteren Ausführungsform ist vorgesehen, daß die Waschflotte und eine Beschwadungsflüssigkeit zumindest teilweise in einem gemeinsamen Leitungssystem transportiert werden, wobei vorzugsweise das Leitungssystem Doppelleitungen umfaßt und/oder die erste und/oder zweite Leitung auch für die Einführung von Beschwadungsflüssigkeit benutzbar ist

Weiterhin kann vorgesehen sein, daß zumindest eine erste Pumpe zwischen dem Waschflottenreservoir und dem Garraum zur Förderung der Waschflotte und/oder der Beschwadungsflüssigkeit, vorzugsweise gesteuert und/oder geregelt.

Mit der Erfindung wird auch vorgeschlagen, daß das Waschflottenreservoir mit zumindest einem Klarspülerreservoir, vorzugsweise in Form einer Schublade oder eines Schieberkastens, insbesondere unter Zwischenordnung eines ersten Ventils und/oder einer Pumpe, einem Reinigerreservoir, vorzugsweise in Form einer Schublade oder eines Schieberkastens, insbesondere unter Zwischenordnung eines zweiten Ventils und/oder einer Pumpe, und/oder einem Entkalkerreservoir, vorzugsweise in Form einer Schublade oder eines Schieberkastens, insbesondere unter Zwischenordnung eines dritten Ventils und/oder einer Pumpe, verbindbar ist.

Dabei kann vorgesehen sein, daß der Garraumablauf und/oder der Gargeräteablauf zumindest teilweise über ein Verschlußglied, insbesondere mechanisch, absperrbar ist, wobei das Verschlußglied vorzugsweise einen Stößel, einen Kugelhahn, ein Syphon, ein Magnetventil, einen Schieber und/oder eine Klappe umfaßt.

Ebenfalls kann vorgesehen sein, daß der Gargeräteablauf mechanisch absperrbar ist, vorzugsweise über einen Stößel, einen Kugelhahn und/oder ein Syphon.

Ferner wird mit der Erfindung vorgeschlagen, daß das Verschlußglied eine Überlauföffnung aufweist, die insbesondere federbelastet ist und/oder ab einem bestimmten Druck öffenbar ist und/oder einen Fettsensor umfaßt und/oder zumindest im Bereich der Überlauföffnung, vorzugsweise einschließlich der Innenwandung der Überlauföffnung, in lipophiles Material aufweist

Weiterhin werden erfindungsgemäß Vorrichtungen vorgeschlagen mit einem Trennglied im Gargeräteablauf, über das der Gargeräteablauf in zumindest zwei Leitungen aufteilbar ist, wobei vorzugsweise über eine Leitung Fette und über die andere Leitung im wesentlichen fettfreies Abwasser abführbar ist, insbesondere in Wirkverbindung mit der Überlauföffnung.

Eine weitere Ausführungsform zeichnet sich dadurch aus, daß der Stößel im wesentlichen in Form eines hohlen Behältnisses mit Seitenwänden und einem Boden, umfassend eine Durchgangsöffnung, ausgebildet ist, wobei vorzugsweise die Randbereiche der Seitenwände eine obere und eine untere Öffnung bilden und/oder die Seitenwände des hohlen Behältnisses die Form eines Hohlzylinders aufweisen.

Ferner ist in einer bevorzugten Ausgestaltung zu berücksichtigen, daß die Seitenwände des Stößels im Bereich deren unteren Ende oder deren unteren Öffnung nach innen abgeschrägt sind.

Dabei kann vorgesehen sein, daß der Stößel, insbesondere bewegbar, mit mindestens einem Führungselement in Wirkverbindung steht.

Auch kann erfindungsgemäß vorgesehen sein, daß das Führungselement, insbesondere vermittels einer mechanischen Druckfeder, federnd gelagert ist und/oder eine Zahnstange und/oder einen Hubmagneten umfaßt.

Ferner wird mit der Erfindung vorgeschlagen, daß das Führungselement mit einem Motor in Wirkverbindung steht, der das Öffnen und Schließen des Stößels tätigt oder unterstützt.

Eine weitere Ausführungsform zeichnet sich dadurch aus, daß der Stößel oder die Seitenwände des Stößels insbesondere teleskopartig verlängerbar ist bzw. sind.

Ferner ist in einer bevorzugten Ausgestaltung zu berücksichtigen, daß der Stößel, insbesondere mit einer Klappe, einem Deckel oder einer Scheibe, vorzugsweise im Bereich der oberen Öffnung, die insbesondere die Überlauföffnung darstellt, steuer- und/oder regelbar verschließbar ist.

Dabei kann vorgesehen sein, daß der Stößel gekrümmt oder winkelförmig ausgeführt ist.

Ferner wird erfindungsgemäß vorgeschlagen, daß in das Waschflottenreservoir ein Entlüftungsrohr mündet.

Auch kann erfindungsgemäß vorgesehen sein, daß der Stößel im Waschflottenreservoir im Bereich des Entlüftungsrohres, insbesondere unterhalb des Entlüftungsrohres, angebracht ist.

Weitere Ausführungsformen der Erfindung sind dadurch gekennzeichnet, daß das Entlüftungsrohr in das Waschflottenreservoir hineinragt und der Stößel im geöffneten Zustand des Gargeräteablaufs zumindest teilweise von dem Entlüftungsrohr aufgenommen ist, ohne dieses zu verschließen.

Dabei kann vorgesehen sein, daß das Führungselement mit dem Entlüftungsrohr in Verbindung steht.

In einer bevorzugten Ausführungsform stellt der Stößel ein im wesentlichen hohles Behältnis mit Seitenwänden dar, dessen Randbereiche eine obere und eine untere Öffnung ausbilden, wobei die Seitenwände vorzugsweise die Form eines Hohlzylinders haben. Befindet sich die durch den Stößel zu schließende Auslaßöffnung nicht im Bodenbereich, sondern in einer Seitenwand oberhalb des Bodenbereichs, kann auch auf einen gekrümmten oder winkelförmigen, insbesondere rechtwinkligen Zylinder, insbesondere Hohlzylinder zurückgegriffen werden. Ein hohler Stößel stellt eine Überlaufsicherung dar und ermöglicht darüber hinaus, über die Wahl der Höhe des Stößels die Menge an maximal zur Verfügung stehender Flüssigkeit gezielt vorzugeben, auf die für die Waschflotte zurückgegriffen werden kann. Überdies kann mit einer maximalen Befüllung, ohne daß ein unkontrolliertes Überlaufen zu befürchten ist, und anschließendem Ablassen eine effektive Selbstreinigung des Ablöschkastens beziehungsweise des Waschflottenreservoirs erzielt werden. Weiterhin von Vorteil ist, daß, ohne ein unkontrolliertes Überlaufen oder Rücklaufen von im Waschflottenreservoir gesammelter Flüssigkeit in den Garraum befürchten zu müssen, stets auch geringe Mengen an Flüssigkeit, insbesondere Wasser im Ablöschkasten beziehungsweise Waschflottenreservoir vorhanden sein können, wodurch eine sehr wirksame Kondensation von aus dem Garraum stammenden Dämpfen an der Wasservorlage gewährleistet ist. Auf diese Weise ist weniger Wasser zum Ablöschen von Dämpfen und Wrasen, das üblicherweise auch über Ablöschdüsen eingespeist wird, erforderlich. Bereits beim Arbeiten mit geringem Überdruck, zum Beispiel einem Überdruck von etwa 1 bis 2 mbar, kann über den hohlen Verschluß eine Verbindung nach außen hergestellt werden.

In einer weiteren Ausgestaltung sind die Seitenwände des Stößels im unteren Bereich, insbesondere im Bereich der unteren Öffnung nach innen abgeschrägt. Auf diese Weise gelingt ein stets zuverlässiges Schließen der Ablauföffnung, unabhängig davon, ob der Stößel sich temperaturbedingt oder aufgrund anderer äußerer Einflüsse geweitet oder verkleinert hat. Der Stößel kann manuell oder auch über eine Hebe- und Senkvorrichtung bedient werden, wobei ein problemloses Justieren beziehungsweise Einfügen über mindestens ein Führungselement, mit dem der Stößel in Wirkverbindung steht, insbesondere bewegbar verbunden ist, erheblich erleichtert wird. Das Führungselement, zum Beispiel eine mit dem Stößel verbundene Stange aus zum Beispiel Metall oder Kunststoff kann federnd gelagert sein, wobei insbesondere auf mechanische Druckfedern zurückgegriffen wird. Dieses ist insbesondere dann von Vorteil, wenn das Führungselement mit einem Motor in Verbindung steht, der das Öffnen und Schließen des Stößels tätigt beziehungsweise unterstützt. Diese federnde Lagerung des Führungselements beziehungsweise einer mit dem Motor in Verbindung stehenden Achse schützt den Motor insbesondere dann vor Beschädigungen, wenn sich im Ablauf beziehungsweise im Bereich des Ablaufs Verschmutzungen angesammelt haben.

In einer weiteren Ausführungsform der Erfindung ist der Stößel im Bereich unterhalb des Entlüftungsrohres angebracht. Das Entlüftungsrohr kann in das Waschflottenreservoir hineinragen und den Stößel, insbesondere im geöffneten Zustand, sofern der Stößel nach oben hinausgeführt wird, zumindest teilweise aufnehmen, wobei der Stößel das Entlüftungsrohr allein aufgrund seiner Größe nicht verschließt

Auch bei dieser Konstruktion können Führungselemente für den Stößel verwendet werden, welche dann vorzugsweise mit dem Entlüftungsrohr in Verbindung stehen.

Die vorgehend beschriebene Ausführungsform, bei der ein hohler Stößel, der einen Ablauf verschließt, in einem insbesondere in ein in das Waschflottenreservoir beziehungsweise den Ablöschkasten hineinragenden Entlüftungsrohr zumindest teilweise vorliegt, kann bei Befüllen mit einer Flüssigkeit in einer Höhe, die das untere Ende des Entlüftungsrohres vollständig eintauchen läßt, ein quasi-geschlossenes System hergestellt werden. Über die Variation der Parameter der Höhe des Stößels, des Abstandes des Rohrendes des Entlüftungsrohres von der Bodenfläche des Waschflottenreservoirs und der eingefüllten Wassermenge kann das quasigeschlossene System bei unterschiedlichen Drücken aufrecht erhalten werden.

Stößel wie auch Entlüftungsrohr können zweckmäßigerweise derart ausgestaltet sein, daß sie verlängert oder verkürzt werden können, wobei ein teleskopartiger Mechanismus besonders praktikabel ist. Es ist desweiteren möglich vorzusehen, den Ablauf nicht dadurch zu öffnen, daß der Stößel nach oben geführt wird, sondern dadurch, daß der Stößel, insbesondere der hohle Stößel in den Ablauf versenkt wird. In einer weiteren Ausgestaltung ist der hohle Stößel insbesondere mit einer Klappe, einem Deckel oder einer Scheibe, vorzugsweise im Bereich der oberen Öffnung, reversibel verschließbar.

Bevorzugte Ausführungsformen der Erfindung zeichnen sich auch durch eine Schottwand im Waschflottenreservoir zum dampfdichten Verschließen des Gargeräteablaufs relativ zum Garraumablauf aus, wobei ein Austausch von Waschflotte über der Schottwand möglich ist.

Dabei kann vorgesehen sein, daß die Schottwand zwischen dem Garraumablauf und dem Entlüftungsrohr angeordnet ist.

In einer weiteren zweckmäßigen Ausgestaltung ist im Waschflottenreservoir mindestens eine Ablöschdüse angebracht, mit deren Hilfe die Kondensation von eintretendem Dampf wesentlich beschleunigt wird. Gleichzeitig wird auf diese Weise zusätzliches Wasser für das Waschflottenreservoir zur Verfügung gestellt.

Es kann gemäß der Erfindung auch vorgesehen sein, daß das Waschflottenreservoir eine Überlaufleitung umfaßt, über die nur bei Blockierungen des Gargeräteablaufs Abwasser abfließt, wobei die Überlaufleitung vorzugsweise über eine Wasservorlage dampfdicht gegen das Waschflottenreservoir verschlossen ist.

Ebenfalls vorgeschlagen wird, daß zwischen dem Waschflottenreservoir und der ersten Pumpe eine Wasservorlage zum Schutz der ersten Pumpe vor heißen Wrasen angeordnet ist.

Dabei kann vorgesehen sein, daß die Wasservorlage von einem Syphon festgelegt ist.

Weiterhin wird vorgeschlagen, daß in das Waschflottenreservoir ein Entlüftungsrohr mündet.

Mit der Erfindung wird ferner vorgeschlagen, daß der Dampfgenerator mit dem Waschflottenreservoir, vorzugsweise unter Zwischenordnung einer zweiten Pumpe, insbesondere über das Entlüftungsrohr, verbindbar ist.

Besonders bevorzugt ist erfindungsgemäß, daß das Waschflottenreservoir vom Dampfkondensierer umfaßt ist.

Weiterentwicklungen der Erfindung können auch gekennzeichnet sein durch zumindest eine Sensiereinheit zur Erfassung von Garraumeigenschaften, wie Verschmutzungsgrad des Garraums, Material des Garraums, Temperatur im Garraum, Bewegungsgrad der Atmosphäre im Garraum und/oder dergleichen, von Gargerätbetriebszuständen, wie Betriebsart, Betriebszeit, Gargutart, Gargutgewicht, Garraumtüröffnungsfrequenz und/oder dergleichen, und/oder von Waschflotteneigenschaften, wie Verschmutzungsgrad, Verkalkuagsgrad, Fettgehalt, Härte und/oder dergleichen.

Mit der Erfindung werden auch Weiterentwicklungen vorgeschlagen, die gekennzeichnet sind durch eine Steuer- und/oder Regeleinrichtung in Wirkverbindung mit der Heizung, dem Gebläse, dem Dampfgenerator, der ersten Pumpe, der zweiten Pumpe, dem ersten Ventil, dem zweiten Ventil, dem dritten Ventil, dem Verschlußglied, dem Fettsensor und/oder der Sensiereinheit.

Die auf das Verfahren gerichtete Aufgabe wird erfindungsgemäß dadurch gelöst, daß ein Waschflottenreservoir zumindest teilweise durch, vorzugsweise stufenweises, zumindest teilweises Überfüllen des Dampfgenerators mit Wasser und/oder durch zumindest teilweises Kondensieren des mittels des Dampfgenerators und/oder vom Gargut im Garraum erzeugten Dampfes und/oder durch eine Flüssigkeit, die insbesondere mindestens einmal, zumindest auf eine Temperatur zur Abscheidung von Karbonaten erhitzt worden ist, vorzugsweise in Form von mindestens einmal gekochtem Wasser, aus dem Dampfgenerator und/oder einer Ablöschdüse gefüllt wird, und die Waschflotte aus dem Waschflottenreservoir, umfassend Wasser, Reinigungsmittel und/oder beim Garen eines Garguts im Garraum entstehende Abfallprodukte, vorzugsweise gesteuert und/oder geregelt, zirkuliert wird.

Eine erfindungsgemäße Ausgestaltung des Verfahrens zeichnet sich dadurch aus, daß die Waschflotte über das Gebläse im Garraum verteilt wird.

In einer weiteren, bevorzugten Ausführungsform ist Wasser aus dem Dampfgenerator, das zum Befüllen des Waschflottenreservoirs verwendet wird, zuvor mindestens einmal auf Temperaturen oberhalb von 60°C , insbesondere oberhalb von 70°C erwärmt worden.

Dabei kann vorgesehen sein, daß beim Verteilen der Waschflotte im Garraum der Garraum erhitzt wird und/oder dem Garraum über den Dampfgenerator Dampf zugeführt wird.

Ferner wird mit der Erfindung vorgeschlagen, daß die Waschflotte Wasser, Reinigungsmittel, umfassend zumindest einen Reiniger, einen Klarspüler und/oder einen Entkalker, vorzugsweise gesteuert und/oder geregelt, zugeführt wird.

Bevorzugt ist erfindungsgemäß, daß die Waschflotte in Abhängigkeit von bestimmten Garraumeigenschaften, wie Verschmutzungsgrad des Garraums, Material des Garraums, Temperatur im Garraum, Bewegungsgrad der Atmosphäre im Garraum und/oder dergleichen, von bestimmten Gargerätebetriebszuständen, wie Betriebsart, Betriebszeit, Gargutart, Gargutgewicht, Garraumtüröffnungsfrequenz und/oder dergleichen, und/oder bestimmten Waschflotteneigenschaften, wie Verschmutzungsgrad, Härte und/oder dergleichen, erneuert und/oder verändert wird.

Eine weitere Ausführungsform zeichnet sich dadurch aus, daß ein Reinigungsmittel in Form eines Mehrphasenreinigungsmittels, insbesondere als fester, in einer Flüsskigkeit, wie der Waschflotte, auflösbarer Tab, vorzugsweise enthaltend zumindest einen Reiniger, einen Klarspüler und/oder einen Entkalker, eingesetzt wird.

Ferner ist in einer bevorzugten Ausgestaltung zu berücksichtigen, daß das Reinigungsmittel in einem in einer Flüssigkeit, wie der Waschflotte, auflösbaren Beutel, der vorzugsweise zumindest einen Tab aufnimmt, eingesetzt wird.

Dabei kann vorgesehen sein, daß zumindest eine Komponente des Reinigungsmittels von einer in einer Flüssigkeit, wie der Waschflotte, auflösbaren Folie umgeben ist, wobei vorzugsweise alle Komponenten des Reinigungsmittels jeweils von einer auflösbaren Folie umgeben sind und die Folien insbesondere unterschiedlich sind.

Bevorzugt ist weiterhin, daß zwei oder mehrere Reinigungsmittel in fester Form eingesetzt werden.

Ferner wird erfindungsgemäß vorgeschlagen, daß zwei Reinigungsmittel oder zwei Komponenten eines Reinigungsmittels unter Zwischenschaltung einer Folie miteinander verbunden sind.

Auch kann erfindungsgemäß vorgesehen sein, daß die Reinigungsmittel und/oder die Komponenten eines Reinigungsmittels konzentrisch zueinander in einem ausgebildet sind.

In einer weiteren erfindungsgemäßen Ausführungsform ist vorgesehen, daß die Geschwindigkeit des Auflösens eines Reinigungsmittels, einer Komponente eines Reinigungsmittels, eines Beutels und/oder einer Folie von der Temperatur der Waschflotte und/oder der Zeitdauer, der das Reinigungsmittel, der Beutel und/oder die Folie einer bestimmten Temperatur ausgesetzt ist beziehungsweise sind, und/oder dem pH-Wert der Waschflotte und/oder der Menge an Waschflotten und/oder der Strömungscharakteristik der Waschflotte und/oder dem Preßdruck des Reinigungsmittels abhängig gewählt wird.

Außerdem wird erfindungsgemäß vorgeschlagen, daß für unterschiedliche Schmutzarten, wie Proteine, Zucker, Kohlenhydrate, Karbonate, Fette oder dergleichen, unterschiedliche Reiniger eingesetzt werden.

Erfindungsgemäß kann weiterhin ein Reinigungsmittel, insbesondere in fester, auflösbarer Form eingesetzt werden, bei dem es sich um Mehrphasen- beziehungsweise Multiphasenreinigungsmittel handelt. Gegebenenfalls kann hierin auch bereits ein Klarspüler enthalten sein. Die das Mehrphasenreinigungsmittel ausmachenden Komponenten können zum Beispiel in einem einzigen Formkörper, einem sogenannten Tab, vorliegen. Ferner ist es möglich, daß ein oder mehrere Reinigungsmittel, insbesondere in fester, auflösbarer Form vorliegend, in einem auflösbaren Beutel enthalten sind, der in das zu reinigende Gargerät, zum Beispiel in den Garraum oder in das Waschflottenreservoir, gegeben wird. Der Beutel löst sich unter den Reinigungsbedingungen, zum Beispiel in Gegenwart der Reinigungsflüssigkeit, auf und setzt auf diese Weise das beziehungsweise die Reinigungsmittel frei. In wässrigen Medien sich auflösende Beutelmaterialien sind dem Fachmann bekannt.

Als vorteilhaft hat sich erwiesen, wenn bei Verwendung von zwei oder mehreren Reinigungsmitteln, die in fester Form in die zu reinigende Vorrichtung gegeben werden, diese Reinigungsmittel sich je nach Temperatur und/oder Zeitdauer, der sie einer bestimmten Temperatur ausgesetzt sind, unterschiedlich schnell in Gegenwart einer Reinigungsflüssigkeit auflösen. Auf diese Weise kann selbst bei einer einmaligen Reinigungsmittelzugabe ein mehrstufiges Reinigungsprogramm durchfahren werden. Die Verwendung unterschiedlicher Reinigungsmittel hat den Vorteil, daß man verschiedenartigste Verschmutzungen, zum Beispiel Fette, Zucker oder Proteine oder deren Abbauprodukte in einem einzigen Reinigungsgang vollständig entfernen kann. Zudem kann ein Mehrphasenreinigungsmittel auch noch einen Klarspüleranteil enthalten und somit das entweder in Form von Tabs oder in einem Beutel vorliegende Reinigungssystem komplettieren. Außerdem muß der Reinigungslauf nicht mehr unterbrochen werden. Besonders gute Reinigungsresultate werden erzielt, wenn man die Waschflotte während des Reinigungsvorgangs zwei oder mehrere Male austauscht Auch durch gezieltes Erzeugen von Dampf kann der im Garraum befindliche Schmutz sehr gut angelöst und eine Reinigung erheblich verbessert und beschleunigt werden.

Der Erfindung liegt somit die überraschende Erkenntnis zugrunde, daß zum Reinigen eines Gargerätes Frischwasser insbesondere aus einem Dampfgenerator, sei es durch Überfüllen des Dampfgenerators, Abzweigen von mindestens einmal erhitzten, selbst gekochten Wasser oder Auskondensieren von Dämpfen, in ein Waschflottenreservoir einfüllbar ist, eventuell gleichzeitig mit zumindest einem Reinigungsmittel, und die Waschflotte anschließend zum Reinigen zirkuliert wird, nämlich von dem Waschflottenreservoir, das vorzugsweise durch einen Dampfkondensierer gebildet wird, zur Ansaugseite eines Gebläses, durch den Garraum und den Garraumablauf zurück in das Waschflottenreservoir. Dabei können die Zirkulierung und Zusammensetzung der Waschflotte, einschließlich Zeitdauer, Temperatur, Durchflußrate und dergleichen, selbstverständlich gesteuert und/oder geregelt werden.

Vorteilhafterweise kann zudem das Leitungssystem für die Waschflotte zumindest bereichsweise auch zum Zuführen einer Beschwadungsflüssigkeit zum Garraum genutzt werden. Außerdem kann vorteilhafterweise ein Dampfdichterverschluß des Gargeräteablaufs, eine Überlaufleitung und/oder der Garraum und/oder das Waschflottenreservoir über ein Verschlußglied steuerbar und/oder regelbar verschließbar sein. Dabei kann das Verschlußglied eine Überlauföffnung aufweisen, so daß durch gezieltes langsames Zuführen von Frischwasser auf Wasser schwimmendes Fett getrennt von der sonstigen Waschflotte abgeführt wird. Für eine getrennte Abführung kann auch ein Trennglied im Gargerät der Ablauf vorgesehen sein, daß Fette über eine andere Leitung als sonstige Abwasser aus dem Gargerät herausführt.

Durch die vorteilhafte Verwendung von festen Reinigungsmitteln, insbesondere in Form von Mehrphasentabs, muß der Reinigungsablauf durch Ein- beziehungsweise Nachfüllen von Reinigungsmitteln nicht unterbrochen werden. Zudem können die Mehrphasentabs an das Reinigungsprogramm in ihrer Zusammensetzung und Entfaltung ihrer verschiedenen Funktionen angepaßt sein.

Weitere Merkmale und Vorteile der Erfindung ergeben sich aus der nachfolgenden Beschreibung, in der Ausführungsbeispiele der Erfindung beispielhaft anhand einer schematischen Zeichnung im einzelnen erläutert werden. Dabei zeigt:
- Figur 1: ein Gargerät mit einer erfindungsgemäßen Vorrichtung, im Schnitt; und
- Figur 2a und 2b: jeweils eine Teilansicht zur Erklärung der Wirkungsweise eines hohlen Stößels beim Verschließen des Waschflottenreservoirs von Figur 1 im Schnitt.

Das in Figur 1 gezeigte Gargerät 1 umfaßt einen Garraum 2 und ein Gebläseraum 3, die voneinander über ein Luftleitmittel 4 getrennt sind. In dem Gebläseraum 3 ist ein Gebläse 5 und eine Heizung 6 angeordnet. Ferner mündet ein Dampfgenerator 7, zumindest teilweise gefüllt mit Wasser 8, in den Gebläseraum 3. Der Dampfgenerator 7 ist unter Zwischenschaltung einer Pumpe 9 über eine Leitung 10 mit einem Entlüftungsrohr 11 sowie einem als Dampfkondensierer fungierenden Ablöschkasten 12 verbunden. Der Ablöschkasten 12 weist einen Gargeräteablauf 13 auf, der über ein Stößel 14 mechanisch verschließbar ist, nämlich aufgrund der Kraft einer Druckfeder 16, gegen die über einen Motor 15 mit Exzenter zum Öffnen des Gargeräteablaufs 13 gearbeitet werden kann. Ferner weist der Ablöschkasten 12 eine Ablöschdüse 31 sowie ein Syphon 17 auf, über das eine Wasservorlage bereitgestellt wird, insbesondere zum Schutz einer weiteren Pumpe 18 vor heißen Wrasen. Die weitere Pumpe 18 ist dabei in einer Leitung 19 vom Ablöschkasten 12 in den Garraum 2 angeordnet. Über einen Garraumablauf 20 ist der Garraum 2 ebenfalls mit dem Ablöschkasten 12 verbunden. Schließlich sind noch ein Klarspülerschieber 21 über eine Leitung 22 und ein Reinigungsschieber 23 über eine Leitung 24, jeweils unter Zwischenschaltung eines Ventils 25, 26, mit dem Ablöschkasten 12 verbunden.

Die mit Bezug auf Figur 1 beschriebenen Komponenten der erfindungsgemäßen Vorrichtung können in einem Reinigungsprogramm beispielsweise wie folgt zum Einsatz kommen:
Zuerst wird der Ablöschkasten 12 verschlossen, indem der Stößel 14 den Gargeräteablauf 13 verschließt.

Anschließend wird der Dampfgenerator 17 stufenweise überfüllt, so daß heißes Wasser 8 aus dem Dampfgenerator 7 über den Garraum 2 in den Ablöschkasten 12 gelangt.

Daraufhin kann eine Vorreinigung mit Wasser stattfinden, indem die Pumpe 18 und das Gebläse 5 das Wasser von dem Ablöschkasten 12 über den Garraum 2 zum Ablöschkasten 12 zirkuliert, unter gleichzeitiger Wärmeeinwirkung über die Heizung 6 sowie Bedampfung über den Dampfgenerator 7.

Nach einer bestimmten Zeit der Zirkulation ist die Waschflotte derart verschmutzt, daß dieselbe erneuert wird. Zu diesem Zweck wird der Gargeräteablauf 13 kurzzeitig geöffnet, so daß die Waschflotte abfließen kann, und anschließend wieder verschlossen, um erneut den Ablöschkasten 12 zumindest teilweise mit heißem Wasser 8 aus dem Dampfgenerator 7 zu füllen.

Anschließend kann über den Reinigungsschieber 23 ein Reiniger der Waschflotte zugeführt werden, die weiterhin unter Einwirkung von Wärme und Dampf zirkuliert.

Die Waschflotte kann insbesondere in Abhängigkeit ihres Verschmutzungsgrads im Laufe des Reinigungsverfahrens wieder erneuert werden.

Sobald die Schmutzpartikel vom Garraum 2 abgelöst worden sind, kann ein Spülvorgang stattfinden, für den die Waschflotte im wesentlichen Warmwasser aus dem Dampfgenerator 7 sowie über den Klarspülschieber 21 zugeführten Klarspüler umfaßt.

Nach Beendigung des Spülvorgangs durch Ablauf der Waschflotte aus dem Gargeräteablauf 13, nach Hochfahren des Stößels 14 gegen die Kraft der Druckfeder 16 durch Einsatz des Motors 15, kann dann der Garraum 2 mit Heißluft getrocknet werden.

Die Figuren 2a und 2b zeigen einen Stößel 14 in Form eines Hohlzylinders, dessen Seitenwände im Bereich ihrer unteren, dem Gargeräteablauf 13 zugewandten Öffnung sich nach innen verjüngen, um im wesentlichen unabhängig vom Ausdehnungs- oder Abnutzungsgrad des Stößels 14 sowie von möglichen Ablagerungen einen paßgenauen und leckagefreien Verschluß bilden zu können. Der hohle Stößel 14 steht mit Führungselementen 27 bis 30 in Verbindung, so daß ein einwandfreies Verschließen zu jedem Zeitpunkt gewährleistet ist. Der Stößel 14 kann entlang eines der Führungselemente 27 zum Beispiel manuell oder auch mit Hilfe eines Motors auf und ab bewegt werden.

Bei der Stellung des Stößels 14 gemäß Figur 2a ist ein Ablauf der Waschflotte aus dem Waschflottenreservoir 12 über den Gargeräteablauf 13 möglich, während in Figur 2b der Stößel 14 den Gargeräteablauf 13 und somit das Waschflottenreservoir 12 verschließt, allerdings nur bis zu einem maximalen Flüssigkeitsstand 32. Wird das Waschflottenreservoir 12 über den maximalen Flüssigkeitsstand 32 hinaus befüllt, so entleert sich der Ablöschkasten 12 durch den hohlen Stößel 14 über den Gargeräteablauf 13 zumindest teilweise, bis wieder der maximale Flüssigkeitstand 32 erreicht ist.

Beispielsweise kann durch gezielten Anheben des Waschflottenstands innerhalb des Waschflottenreservoirs 12 auf einer Waschflotte schwimmendes Fett getrennt von der restlichen Waschflotte über den Gargeräteablauf 13 entsorgt werden.

Gemäß der in den Figuren 2a und 2b abgebildeten Ausführungsform ragt das Entlüftungsrohr 11 in den Ablöschkasten 12 hinein und nimmt den hohlen Stößel 14 sowohl im geöffneten wie auch im geschlossenen Zustand zumindest teilweise auf. Auf diese Weise kann ein Fluten des Garraums 2 beziehungsweise ein Flüssigkeitsrücklauf in den Garraum 2 sicher, und ohne daß eine zusätzliche Kontrolle vonnöten wäre, verhindert werden. Der im unteren Bereich abgeschrägte Stößel 14 erlaubt es dabei, daß bei kurzfristigen Druckspitzen der Stößel 14 angehoben wird, um ein plötzliches Überfluten zu vermeiden. Überdies können mit der dargestellten Ausführungsform kurzfristig auftretende Druckschwankungen aufgefangen werden.

Desweiteren wird eine große Flüssigkeitsoberfläche zur Verfügung gestellt, an der in den Ablöschkasten 12 eintretender Dampf wirkungsvoll kondensiert wird, ohne daß befürchtet werden müßte, daß bei zu starker Flüssigkeitseinspeisung ein Rücklauf oder Rückstau eintritt. Außerdem sorgt die Anordnung des Stößels 14 im Entlüftungsrohr 11 oberhalb des Gargeräteablaufs 13 im Falle einer Flüssigkeitsvorlage bis zum maximalen Flüssigkeitsstand 32 für einen dampfdichten Verschluß des Waschflottenreservoirs 12 und somit auch des Garraums 2. Dies dient insbesondere der Geruchsminimierung.

Auch kann im Falle des Abschließens des Ablöschkastens 12 gemäß Figur 2b im Garraum 2 ein Garen in einem geschlossenen System stattfinden. Es kann selbst zwischen einem offenen und einem geschlossenen System beim Garen auf einfache Weise gewählt werden, je nach Anforderung. Befindet sich beispielsweise der Stößel 14 in der in Figur 2a dargestellten offenen Position, so entleert sich der Ablöschkasten 12 und es kann ein Heißluftgaren im Garraum stattfinden. Befindet sich der Stößel 14 in seiner Verschließ-Position, wie in Figur 2b dargestellt, muß man zwischen zwei Varianten unterscheiden. Ist der Ablöschkasten 12 mit einer Flüssigkeit unterhalb des maximalen Flüssigkeitsstands 32 gefüllt, kann Dampf, der aus dem Garraum 2 in den Ablöschkasten 12 eintritt, was im Falle eines Dampf- oder Heißluft-Dampf-Betriebes stattfindet, an der Flüssigkeitsvorlage kondensieren, was ein zusätzliches Ablöschen bewirkt und somit Ablöschwasser spart. Steigt der Druck im Garraum 2 über ein bestimmtes Maß hinaus, so wird der Stößel 14 gegen die Federkraft 16 aus einer Verschließ-Position gemäß Figur 2b angehoben, so daß wieder ein Ablauf über den Gargeräteablauf 13 stattfinden kann. Ist das Waschflottenreservoir 12 bis zum maximalen Flüssigkeitsstand 32 gefüllt, so liegt auch ein Niveau der Selbstreinigung des Ablöschkastens 12 vor.

Das geschlossene System hat den Vorteil beim Dämpfen, daß weniger Dampfverluste auftreten, was zugleich auch einen geringeren Energie- und Wasserverbrauch mit sich bringt, und eine höhere Dampfsättigung vorliegt, was wiederum ein schnelleres Garen mit sich bringt. Je nach Abstimmung der Höhe des Stößels 14, des maximalen Waschflottenstands 32 und der tatsächlich eingefüllten Flüssigkeitsmenge kann der Partialdruck im Garraum 2 mehr oder weniger stark beeinflußt werden. Je höher nämlich die Füllmenge des Waschflottenreservoirs 12 ist, desto höher ist der im Garraum 2 für eine Überwindung der Flüssigkeitsvorlage und somit einen Ablauf aus dem Waschflottenreservoir 12 nötige Partialdruck.

Die federnde Lagerung des Stößels 14 dient zudem dem Schutz des Motors 15 im Falle von Verschmutzungen im Gargeräteablauf 13.

Schließlich kann das Waschflottenreservoir 12 auch als Reservoir für eine Beschwadungsflüssigkeit verwendet werden, wobei die Beschwadungsflüssigkeit über die Pumpe 18, die Leitung 19 und das Gebläse 5 im Garraum 2 verteilbar ist.

Die in der vorstehenden Beschreibung, in den Ansprüchen sowie in der Zeichnung offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Gargerät
- 2: Garraum
- 3: Gebläseraum
- 4: Luftleitmittel
- 5: Gebläse
- 6: Heizung
- 7: Dampfgenerator
- 8: Wasser
- 9: Pumpe
- 10: Leitung
- 11: Entlüftungsrohr
- 12: Ablöschkasten
- 13: Gargeräteablauf
- 14: Stößel
- 15: Motor mit Exzenter
- 16: Druckfeder
- 17: Syphon mit Überlaufleitung
- 18: Pumpe
- 19: Leitung
- 20: Garraumablauf
- 21: Klarspülerschieber
- 22: Leitung
- 23: Reinigungsmittelschieber
- 24: Leitung
- 25: Ventil
- 26: Ventil
- 27-30: Führungselemente
- 31: Ablöschdüse
- 32: maximaler Flüssigkeitsstand

## Patentansprüche

1. Vorrichtung zur Reinigung eines Gargeräts (1) mit einer Heizung (6), einem Gebläse (5), einem Dampfgenerator (7), einem Garraum (2), einem Garraumablauf (20), einem Dampfkondensierer (12) und einem Gargeräteablauf (13), wobei der Dampfkondensierer (12) zwischen dem Garraumablauf (20) und dem Gargeräteablauf (13) angeordnet ist, **dadurch gekennzeichnet, daß**
eine Flüssigkeit, erhalten durch Auskondensieren eines Dampfes aus dem Dampfgenerator (7) und/oder dem Garraum (2), und/oder erhalten aus einer zumindest auf eine Temperatur zur Abscheidung von Karbonaten erhitzten Flüssigkeit, und/oder erhalten aus einem Waschflottenreservoir (12) für eine Waschflotte, umfassend Wasser (8) und/oder Reinigungsmittel, wie zumindest einen Reiniger, ein Spülmittel, einen Klarspüler und/oder einen Entkalker, und/oder beim Garen eines Garguts im Garraum (2) entstehende Abfallprodukte, zum Reinigen des Garraums (2) in demselben verteilbar ist, wobei das Waschflottenreservoir (12) einen Ablöschkasten umfaßt, in dem mindestens eine Ablöschdüse (31) angeordnet ist, über die das Waschflottenreservoir (12) zumindest teilweise mit Flüssigkeit speisbar ist.

2. Vorrichtung nach Anspruch 1, **dadurch gekennzeichnet, daß**
der im Dampfgenerator (7) erzeugte Dampf zumindest teilweise im Garraum (2), im Ablöschkasten und/oder im Dampfkondensierer (12) kondensierbar ist.

3. Vorrichtung nach einem der vorangehenden Ansprüche, **dadurch gekennzeichnet, daß**
im Dampfgenerator (7) mindestens einmal zumindest auf eine Temperatur zur Abscheidung von Karbonaten erhitztes, vorzugsweise mindestens einmal gekochtes, Wasser dem Waschflottenreservoir (12) und/oder dem Ablöschkasten (12) zuführbar ist.

4. Vorrichtung nach einem der vorangehenden Ansprüche, **dadurch gekennzeichnet, daß**,
vorzugsweise erhitztes, insbesondere auf eine Temperatur zur Abscheidung von Karbonaten erhitztes, Wasser (8) aus dem Dampfgenerator (7) zu einem Ansaugbereich des Gebläses (5) zuführbar ist.

5. Vorrichtung nach einem der vorangehenden Ansprüche, **dadurch gekennzeichnet, daß**
die Waschflotte aus dem Waschflottenreservoir (12) zu einem Ansaugbereich des Gebläses (5) zuführbar ist.

6. Vorrichtung nach einem der vorangehenden Ansprüche, **dadurch gekennzeichnet, daß**,
vorzugsweise erhitztes, insbesondere auf eine Temperatur zur Abscheidung von Karbonaten erhitztes, Wasser (8) aus dem Dampfgenerator (7) und die Waschflotte aus dem Waschflottenreservoir (12) unterschiedlichen Bereichen des Gebläses (5), vorzugsweise sich gegenüberliegenden Seiten des Gebläses (5), zuführbar sind.

7. Vorrichtung nach einem der vorangehenden Ansprüche, **gekennzeichnet durch**
ein Luftleitmittel (4) zum zumindest bereichsweisen Abtrennen des Garraums (2) von einem Gebläseraum (3) für das Gebläse (5), wobei an dem Luftleitmittel (4) eine erste Leitung (19) für die Waschflotte, vorzugsweise fest, angebracht ist.

8. Vorrichtung nach Anspruch 7, **dadurch gekennzeichnet, daß**
das Luftleitmittel (4) bewegbar, vorzugsweise verschwenkbar, ist, und die erste Leitung (19) mit einer zweiten Leitung (19) für die Waschflotte verbindbar ist, wobei die zweite Leitung (19), vorzugsweise bereichsweise fest, an einer Garraumwand angebracht ist.

9. Vorrichtung nach einem der vorangehenden Ansprüche, **dadurch gekennzeichnet, daß**
die Waschflotte und eine Beschwadungsflüssigkeit zumindest teilweise in einem gemeinsamen Leitungssystem transportiert werden, wobei vorzugsweise das Leitungssystem Doppelleitungen umfaßt und/oder die erste und/oder zweite Leitung (19) auch für die Einführung von Beschwadungsflüssigkeit benutzbar ist.

10. Vorrichtung nach einem der vorangehenden Ansprüche, **gekennzeichnet durch**
zumindest eine erste Pumpe (18) zwischen dem Waschflottenreservoir (12) und dem Garraum (2) zur Förderung der Waschflotte und/oder der Beschwadungsflüssigkeit, vorzugsweise gesteuert und/oder geregelt.

11. Vorrichtung nach einem der vorangehenden Ansprüche, **dadurch gekennzeichnet, daß**
das Waschflottenreservoir (12) mit zumindest einem Klarspülerreservoir, vorzugsweise in Form einer Schublade oder eines Schieberkastens (21), insbesondere unter Zwischenordnung eines ersten Ventils (25) und/oder einer Pumpe, einem Reinigerreservoir, vorzugsweise in Form einer Schublade oder eines Schieberkastens (23), insbesondere unter Zwischenordnung eines zweiten Ventils (26) und/oder einer Pumpe, und/oder einem Entkalkerreservoir, vorzugsweise in Form einer Schublade oder eines Schieberkastens, insbesondere unter Zwischenordnung eines dritten Ventils und/oder einer Pumpe, verbindbar ist.

12. Vorrichtung nach einem der vorangehenden Ansprüche, **dadurch gekennzeichnet, daß**
der Garraumablauf (20) und/oder der Gargeräteablauf (13) zumindest teilweise über ein Verschlußglied, insbesondere mechanisch, absperrbar ist, wobei das Verschlußglied vorzugsweise einen Stößel (14, 15, 16), einen Kugelhahn, ein Syphon, ein Magnetventil, einen Schieber und/oder eine Klappe umfaßt.

13. Vorrichtung nach Anspruch 12, **dadurch gekennzeichnet, daß**
das Verschlußglied eine Überlauföffnung aufweist, die insbesondere federbelastet ist und/oder ab einem bestimmten Druck öffenbar ist und/oder einen Fettsensor umfaßt und/oder zumindest im Bereich der Überlauföffnung, vorzugsweise einschließlich der Innenwandung der Überlauföffnung, ein lipophiles Material aufweist.

14. Vorrichtung nach einem der vorangehenden Ansprüche, **gekennzeichnet durch**
ein Trennglied im Gargeräteablauf (13), über das der Gargeräteablauf (13) in zumindest zwei Leitungen aufteilbar ist, wobei vorzugsweise über eine Leitung Fette und über die andere Leitung im wesentlichen fettfreies Abwasser abführbar ist, insbesondere in Wirkverbindung mit der Überlauföffnung.

15. Vorrichtung nach den Ansprüchen 12 bis 14, **dadurch gekennzeichnet, daß**
der Stößel im wesentlichen in Form eines hohlen Behältnisses mit Seitenwänden und einem Boden, umfassend eine Durchgangsöffnung, ausgebildet ist, wobei vorzugsweise die Randbereiche der Seitenwände eine obere und eine untere Öffnung bilden und/oder die Seitenwände des hohlen Behältnisses die Form eines Hohlzylinders aufweisen.

16. Vorrichtung nach einem der Ansprüche 12 bis 15, **dadurch gekennzeichnet, daß**
die Seitenwände des Stößels im Bereich deren unteren Ende oder deren unteren Öffnung nach innen abgeschrägt sind.

17. Vorrichtung nach einem der Ansprüche 12 bis 16, **dadurch gekennzeichnet, daß**
der Stößel, insbesondere bewegbar, mit mindestens einem Führungselement (27, 28, 29, 30) in Wirkverbindung steht.

18. Vorrichtung nach Anspruch 17, **dadurch gekennzeichnet, daß**
das Führungselement, insbesondere vermittels einer mechanischen Druckfeder (16), federnd gelagert ist und/oder eine Zahnstange und/oder einen Hubmagneten umfaßt.

19. Vorrichtung nach Anspruch 17 oder 18, **dadurch gekennzeichnet, daß**
das Führungselement mit einem Motor (15) in Wirkverbindung steht, der das Öffnen und Schließen des Stößels (14) tätigt oder unterstützt.

20. Vorrichtung nach einem der Ansprüche 12 bis 19, **dadurch gekennzeichnet, daß**
der Stößel (14) oder die Seitenwände des Stößels (14) insbesondere teleskopartig verlängerbar ist bzw. sind.

21. Vorrichtung nach einem der Ansprüche 12 bis 20, **dadurch gekennzeichnet, daß**
der Stößel (14), insbesondere mit einer Klappe, einem Deckel oder einer Scheibe, vorzugsweise im Bereich der oberen Öffnung, die insbesondere die Überlauföffnung darstellt, steuer- und/oder regelbar verschließbar ist.

22. Vorrichtung nach einem der Ansprüche 12 bis 21, **dadurch gekennzeichnet, daß**
der Stößel (14) gekrümmt oder winkelförmig ausgeführt ist.

23. Vorrichtung nach einem der vorangehenden Ansprüche, **dadurch gekennzeichnet, daß**
in das Waschflottenreservoir (12) ein Entlüftungsrohr (11) mündet.

24. Vorrichtung nach Anspruch 23, **dadurch gekennzeichnet, daß**
der Stößel (14) im Waschflottenreservoir (12) im Bereich des Entlüftungsrohres (11), insbesondere unterhalb des Entlüftungsrohres (11), angebracht ist.

25. Vorrichtung nach Anspruch 24, **dadurch gekennzeichnet, daß**
das Entlüftungsrohr (11) in das Waschflottenreservoir (12) hineinragt und der Stößel (14) im geöffneten Zustand des Gargeräteablaufs (13) zumindest teilweise von dem Entlüftungsrohr (11) aufgenommen ist, ohne dieses zu verschließen.

26. Vorrichtung nach Anspruch 24 oder 25, **dadurch gekennzeichnet, daß**
das Führungselement (27) mit dem Entlüftungsrohr (11) in Verbindung steht.

27. Vorrichtung nach einem der Ansprüche 24 bis 26, **gekennzeichnet durch**
eine Schottwand im Waschflottenreservoir (12) zum dampfdichten Verschließen des Gargeräteablaufs (13) relativ zum Garraumablauf(20), wobei ein Austausch von Waschflotte über der Schottwand möglich ist.

28. Vorrichtung nach Anspruch 27, **dadurch gekennzeichnet, daß**
die Schottwand zwischen dem Garraumablauf (20) und dem Entlüftungsrohr (11) angeordnet ist.

29. Vorrichtung nach einem der vorangehenden Ansprüche, **dadurch gekennzeichnet, daß**
das Waschflottenreservoir (12) eine Überlaufleitung umfaßt, über die nur bei Blockierungen des Gargeräteablaufs (13) Abwasser abfließt, wobei die Überlaufleitung (17) vorzugsweise über eine Wasservorlage dampfdicht gegen das Waschflottenreservoir (12) verschlossen ist.

30. Vorrichtung nach einem der vorangehenden Ansprüche, **dadurch gekennzeichnet, daß**
zwischen dem Waschflottenreservoir (12) und der ersten Pumpe (18) eine Wasservorlage zum Schutz der ersten Pumpe (18) vor heißen Wrasen angeordnet ist.

31. Vorrichtung nach Anspruch 29 oder 30, **dadurch gekennzeichnet, daß**
die Wasservorlage von einem Syphon (17) festgelegt ist.

32. Vorrichtung nach einem der vorangehenden Ansprüche, **dadurch gekennzeichnet, daß**
der Dampfgenerator (7) mit dem Waschflottenreservoir (12), vorzugsweise unter Zwischenordnung einer zweiten Pumpe (9), insbesondere über das Entlüftungsrohr (11), verbindbar ist.

33. Vorrichtung nach einem der vorangehenden Ansprüche, **dadurch gekennzeichnet, daß**
das Waschflottenreservoir vom Dampfkondensierer (12) umfaßt ist.

34. Vorrichtung nach einem der vorangehenden Ansprüche, **gekennzeichnet durch**
zumindest eine Sensoreinheit zur Erfassung von Garraumeigenschaften, wie Verschmutzungsgrad des Garraums, Material des Garraums, Temperatur im Garraum, Bewegungsgrad der Atmosphäre im Garraum, von Gargerätbetriebszuständen, wie Betriebsart, Betriebszeit, Gargutart, Gargutgewicht, Garraumtüröffnungsfrequenz und/oder dergleichen, und/oder von Waschflotteneigenschaften, wie Verschmutzungsgrad, Verkalkungsgrad, Fettgehalt, Härte.

35. Vorrichtung nach einem der vorangehenden Ansprüche, **gekennzeichnet durch**
eine Steuer- und/oder Regeleinrichtung in Wirkverbindung mit der Heizung, dem Gebläse, dem Dampfgenerator, der ersten Pumpe, der zweiten Pumpe, dem ersten Ventil, dem zweiten Ventil, dem dritten Ventil, dem Verschlußglied, dem Fettsensor und/oder der Sensoreinheit.

36. Verfahren zur Reinigung eines Gargerätes mit einer Heizung, einem Gebläse, einem Dampfgenerator, einem Garraum, einem Garraumablauf, einem Dampfkondensierer und einem Gargeräteablauf, wobei der Dampfkondensierer zwischen dem Garraumablauf und dem Gargeräteablauf angeordnet ist, insbesondere nach einem der Ansprüche 1 bis 35, **dadurch gekennzeichnet, daß**
ein Waschflottenreservoir zumindest teilweise durch, vorzugsweise stufenweises, zumindest teilweises Überfüllen des Dampfgenerators mit Wasser und/oder durch zumindest teilweises Kondensieren des mittels des Dampfgenerators und/oder von Gargut im Garraum erzeugten Dampfes und/oder durch eine Flüssigkeit, die insbesondere mindestens einmal, zumindest auf eine Temperatur zur Abscheidung von Karbonaten erhitzt worden ist, vorzugsweise in Form von mindestens einmal gekochtem Wasser, aus dem Dampfgenerator und/oder einer Ablöschdüse gefüllt wird, und die Waschflotte aus dem Waschflottenreservoir, umfassend Wasser, Reinigungsmittel und/oder beim Garen eines Garguts im Garraum entstehende Abfallprodukte, vorzugsweise gesteuert und/oder geregelt, zirkuliert wird.

37. Verfahren nach Anspruch 36, **dadurch gekennzeichnet, daß**
die Waschflotte über das Gebläse im Garraum verteilt wird.

38. Verfahren nach Anspruch 36 oder 37, **dadurch gekennzeichnet, daß**
beim Verteilen der Waschflotte im Garraum der Garraum erhitzt wird und/oder dem Garraum über den Dampfgenerator Dampf zugeführt wird.

39. Verfahren nach einem der Ansprüche 36 bis 38, **dadurch gekennzeichnet, daß**
der Waschflotte Wasser und/oder Reinigungsmittel, umfassend zumindest einen Reiniger, einen Klarspüler und/oder einen Entkalker, vorzugsweise gesteuert und/oder geregelt, zugeführt wird.

40. Verfahren nach einem der Ansprüche 36 bis 39, **dadurch gekennzeichnet, daß**
die Waschflotte in Abhängigkeit von bestimmten Garraumeigenschaften, wie Verschmutzungsgrad des Garraums, Material des Garraums, Temperatur im Garraum, Bewegungsgrad der Atmosphäre im Garraum und/oder dergleichen, von bestimmten Gargerätebetriebszuständen, wie Betriebsart, Betriebszeit, Gargutart, Gargutgewicht, Garraumtüröffnungsfrequenz und/oder dergleichen, und/oder bestimmten Waschflotteneigenschaften, wie Verschmutzungsgrad, Verkalkungsgrad, Fettgehalt, Härte und/oder dergleichen, insbesondere mehrmals, erneuert und/oder verändert wird.

41. Verfahren nach einem der Ansprüche 36 bis 40, **dadurch gekennzeichnet, daß**
ein Reinigungsmittel in Form eines Mehrphasenreinigungsmittels, insbesondere als fester, in einer Flüsskigkeit, wie der Waschflotte, auflösbarer Tab, vorzugsweise enthaltend zumindest einen Reiniger, einen Klarspüler und/oder einen Entkalker, eingesetzt wird.

42. Verfahren nach einem der Ansprüche 36 bis 41, **dadurch gekennzeichnet, daß**
das Reinigungsmittel in einem in einer Flüssigkeit, wie der Waschflotte, auflösbaren Beutel, der vorzugsweise zumindest einen Tab aufnimmt, eingesetzt wird.

43. Verfahren nach einem der Ansprüche 41 oder 42, **dadurch gekennzeichnet, daß**
zumindest eine Komponente des Reinigungsmittels von einer in einer Flüssigkeit, wie der Waschflotte, auflösbaren Folie umgeben ist, wobei vorzugsweise alle Komponenten des Reinigungsmittels jeweils von einer auflösbaren Folie umgeben sind und die Folien insbesondere unterschiedlich sind.

44. Verfahren nach einem der Ansprüche 36 bis 43, **dadurch gekennzeichnet, daß**
zwei oder mehrere Reinigungsmittel in fester Form eingesetzt werden.

45. Verfahren nach Anspruch 44, **dadurch gekennzeichnet, daß**
zwei Reinigungsmittel oder zwei Komponenten eines Reinigungsmittels unter Zwischenschaltung einer Folie miteinander verbunden sind.

46. Verfahren nach Anspruch 44 oder 45, **dadurch gekennzeichnet, daß**
die Reinigungsmittel und/oder die Komponenten eines Reinigungsmittels konzentrisch zueinander in einem ausgebildet sind.

47. Verfahren nach einem der Ansprüche 41 bis 46, **dadurch gekennzeichnet, daß**
die Geschwindigkeit des Auflösens eines Reinigungsmittels, einer Komponente eines Reinigungsmittels, eines Beutels und/oder einer Folie von der Temperatur der Waschflotte und/oder der Zeitdauer, der das Reinigungsmittel, der Beutel und/oder die Folie einer bestimmten Temperatur ausgesetzt ist beziehungsweise sind, und/oder dem pH-Wert der Waschflotte und/oder der Menge an Waschflotten und/oder der Strömungscharakteristik der Waschflotte und/oder dem Preßdruck des Reinigungsmittels abhängig gewählt wird.

48. Verfahren nach einem der Ansprüche 41 bis 47, **dadurch gekennzeichnet, daß** für unterschiedliche Schmutzarten, wie Proteine, Zucker, Kohlenhydrate, Karbonate, Fette, unterschiedliche Reiniger eingesetzt werden.

## Claims

1. Apparatus for cleaning a cooking appliance (1) with a heater (6), a fan (5), a steam generator (7), a cooking chamber (2), a cooking chamber outlet (20), a steam condenser (12) and a cooking appliance outlet (13), wherein the steam condenser (12) is disposed between the cooking chamber outlet (20) and the cooking appliance outlet (13), **characterised in that** a liquid obtained by condensing steam from the steam generator (7) and/or the cooking chamber (2), and/or obtained from a liquid heated at least to a temperature for the precipitation of carbonates, and/or obtained from a washing liquor reservoir (12) for a washing liquor comprising water (8) and/or a cleaning agent, such as at least one cleaner, a rinsing agent, a rinse aid and/or a descaler, and/or waste products forming during the cooking of a food in the cooking chamber (2), is adapted to be distributed in the cooking chamber (2) for the purpose of cleaning the same, the washing liquor reservoir (12) comprising a quenching box in which there is disposed at least one quenching nozzle (31) by means of which the washing liquor reservoir (12) can be fed at least partially with liquid.

2. Apparatus according to claim 1, **characterised in that** the steam generated in the steam generator (7) is condensable at least partially in the cooking chamber (2), in the quenching box and/or in the steam condenser (12).

3. Apparatus according to any one of the preceding claims, **characterised in that** water heated at least once in the steam generator (7) at least to a temperature for the precipitation of carbonates and preferably boiled at least once is adapted to be fed to the washing liquor reservoir (12) and/or the quenching box (12).

4. Apparatus according to any one of the preceding claims, **characterised in that** water (8), preferably heated, particularly heated to a temperature for the precipitation of carbonates, is adapted to be fed from the steam generator (2) to an intake zone of the fan (5).

5. Apparatus according to any one of the preceding claims, **characterised in that** the washing liquor is adapted to be fed from the washing liquor reservoir (12) to an intake zone of the fan (5).

6. Apparatus according to any one of the preceding claims, **characterised in that** water (8), preferably heated, particularly heated to a temperature for the precipitation of carbonates, is adapted to be fed from the steam generator (7) and the washing liquor is adapted to be fed from the washing liquor reservoir (12) to different zones of the fan (5), preferably opposite sides of the fan (5).

7. Apparatus according to any one of the preceding claims, **characterised by** an air guidance means (4) for separating the cooking chamber (2) at least in certain zones from a fan chamber (3) for the fan (5), a first conduit (19) for the washing liquor being mounted on the air guidance means (4), preferably fixedly.

8. Apparatus according to claim 7, **characterised in that** the air guidance means (4) is movable, preferably pivotable, and the first conduit (19) is connectable to a second conduit (19) for the washing liquor, while the second conduit (19) is mounted on a cooking chamber wall, preferably so as to be fixed in certain zones.

9. Apparatus according to any one of the preceding claims, **characterised in that** the washing liquor and a vaporising liquid are conveyed at least partially in a common conduit system, the conduit system preferably comprising double conduits and/or the first and/or second conduit (19) also being usable for the introduction of vaporising liquid.

10. Apparatus according to any one of the preceding claims, **characterised by** at least one first pump (18) between the washing liquor reservoir (12) and the cooking chamber (2) to convey the washing liquor and/or the vaporising liquid, preferably under open and/or closed loop control.

11. Apparatus according to any one of the preceding claims, **characterised in that** the washing liquor reservoir (12) is connectable to at least one rinse aid reservoir, preferably in the form of a drawer or a sliding box (21), particularly with the interposition of a first valve (25) and/or a pump, a cleaner reservoir, preferably in the form of a drawer or a sliding box (23), particularly with the interposition of a second valve (26) and/or a pump, and/or a descaler reservoir, preferably in the form of a drawer or a sliding box, preferably with the interposition of a third valve and/or a pump.

12. Apparatus according to any one of the preceding claims, **characterised in that** the cooking chamber outlet (20) and/or the cooking appliance outlet (13) is/are at least partially closable by way of a closure member, particularly mechanically, the closure member preferably comprising a plunger (14, 15, 16), a ball cock, a siphon, a magnetic valve, a slide and/or a flap.

13. Apparatus according to claim 12, **characterised in that** the closure member has an overflow opening which, in particular, is spring-loaded and/or is openable as from a specific pressure and/or comprises a fat sensor and/or has a lipophilic material at least in the region of the overflow opening, preferably including the inner wall of the overflow opening.

14. Apparatus according to any one of the preceding claims, **characterised by** a separating element in the cooking appliance outlet (13), by means of which element the cooking appliance outlet (13) can be divided into at least two conduits, wherein preferably fats can be discharged via one conduit and substantially fat-free waste water can be discharged via the other conduit, particularly in operative connection with the overflow opening.

15. Apparatus according to claims 12 to 14, **characterised in that** the plunger is constructed substantially in the form of a hollow container with side walls and a base having a passage opening, the edge zones of the side walls preferably forming a top and a bottom opening and/or the side walls of the hollow container having the form of a hollow cylinder.

16. Apparatus according to any one of claims 12 to 15, **characterised in that** the side walls of the plunger are bevelled inwards in the region of their bottom end or their bottom opening.

17. Apparatus according to any one of claims 12 to 16, **characterised in that** the plunger is operatively connected, particularly movably, to at least one guide element (27, 28, 29, 30).

18. Apparatus according to claim 17, **characterised in that** the guide element is mounted resiliently, particularly by means of a mechanical compression spring (16), and/or comprises a rack and/or a solenoid.

19. Apparatus according to claim 17 or 18, **characterised in that** the guide element is operatively connected to a motor (15) which actuates or assists the opening and closing of the plunger (14).

20. Apparatus according to any one of claims 12 to 19, **characterised in that** the plunger (14) or the side walls of the plunger (14) is/are lengthenable, particularly telescopically.

21. Apparatus according to any one of claims 12 to 20, **characterised in that** the plunger (14) is closable under open and/or closed loop control, particularly by means of a flap, a lid or a disc, preferably in the region of the top opening which in particular constitutes the overflow opening.

22. Apparatus according to any one of claims 12 to 21, **characterised in that** the plunger (14) is of curved or angular construction.

23. Apparatus according to any one of the preceding claims, **characterised in that** a venting tube (11) leads into the washing liquor reservoir (12).

24. Apparatus according to claim 23, **characterised in that** the plunger (14) is mounted in the washing liquor reservoir (12) in the region of the venting tube (11), particularly beneath the venting tube (11).

25. Apparatus according to claim 24, **characterised in that** the venting tube (11) projects into the washing liquor reservoir (12) and the plunger (14) in the open state of the cooking appliance outlet (13) is received at least partially by the venting tube (11) without closing the latter.

26. Apparatus according to claim 24 or 25, **characterised in that** the guide element (27) is connected to the venting tube (11).

27. Apparatus according to any one of claims 24 to 26, **characterised by** a bulkhead in the washing liquor reservoir (12) in order to provide steam-tight closure of the cooking appliance outlet (13) relatively to the cooking chamber outlet (20), an exchange of washing liquor being possible via the bulkhead.

28. Apparatus according to claim 27, **characterised in that** the bulkhead is disposed between the cooking chamber outlet (20) and the venting tube (11).

29. Apparatus according to any one of the preceding claims, **characterised in that** the washing liquor reservoir (12) comprises an overflow conduit via which waste water flows off only in the event of blockages of the cooking appliance outlet (13), the overflow conduit (17) preferably being closed in steam-tight relationship from the washing liquor reservoir (12), preferably via a water seal.

30. Apparatus according to any one of the preceding claims, **characterised in that** a water seal to protect the first pump (18) from hot vapours is disposed between the washing liquor reservoir (12) and the first pump (18).

31. Apparatus according to claim 29 or 30, **characterised in that** the water seal is fixed by a siphon (17).

32. Apparatus according to any one of the preceding claims, **characterised in that** the steam generator (7) is connectable to the washing liquor reservoir (12), preferably with the interposition of a second pump (9), particularly via the venting tube (11).

33. Apparatus according to any one of the preceding claims, **characterised in that** the washing liquor reservoir is comprised by the steam condenser (12).

34. Apparatus according to any one of the preceding claims, **characterised by** at least one sensor unit to detect cooking chamber properties, such as degree of soiling of the cooking chamber, cooking chamber material, cooking chamber temperature, degree of movement of atmosphere in the cooking chamber, operative states of the cooking appliance, such as type of operation, operating time, type of food, weight of food, cooking chamber door opening frequency and/or the like, and/or washing liquor properties, such as degree of soiling, degree of scaling, fat content, hardness.

35. Apparatus according to any one of the preceding claims, **characterised by** an open and/or closed loop control device operatively connected to the heater, the fan, the steam generator, the first pump, the second pump, the first valve, the second valve, the third valve, the closure element, the fat sensor and/or the sensor unit.

36. A method of cleaning a cooking appliance with a heater, a fan, a steam generator, a cooking chamber, a cooking chamber outlet, a steam condenser and a cooking appliance outlet, wherein the steam condenser is disposed between the cooking chamber outlet and the cooking appliance outlet, particularly according to any one of claims 1 to 35, **characterised in that** a washing liquor reservoir is filled at least partially by at least partially overfilling the steam generator with water, preferably stepwise, and/or by at least partial condensation of the steam generated by means of the steam generator and/or by the food in the cooking chamber and/or by a liquid which has been heated, particularly at least once, at least to a temperature for the precipitation of carbonates, preferably in the form of water boiled at least once, from the steam generator and/or a quenching nozzle, and the washing liquor is circulated, preferably under open and/or closed loop control, from the washing liquor reservoir, comprising water, cleaning agent and/or waste products forming during the cooking of the food in the cooking chamber.

37. A method according to claim 36, **characterised in that** the washing liquor is distributed in the cooking chamber by means of the fan.

38. A method according to claim 36 or 37, **characterised in that** during the distribution of the washing liquor in the cooking chamber the cooking chamber is heated and/or steam is fed to the cooking chamber via the steam generator.

39. A method according to any one of claims 36 to 38, **characterised in that** water and/or cleaning agent, comprising at least one cleaner, a rinse aid and/or a descaler, is fed preferably under open and/or closed loop control to the washing liquor.

40. A method according to any one of claims 36 to 39, **characterised in that** the washing liquor is renewed and/or changed, particularly repeatedly, in dependence on specific cooking chamber properties, such as degree of soiling of the cooking chamber, cooking chamber material, cooking chamber temperature, degree of movement of the atmosphere in the cooking chamber and/or the like, on specific cooking appliance operating states, such as type of operation, operating time, type of food, food weight, cooking chamber door opening frequency and/or the like, and/or specific washing liquor properties, such as degree of soiling, degree of scaling, fat content, hardness, and/or the like.

41. A method according to any one of claims 36 to 40, **characterised in that** a cleaning agent in the form of a multi-phase cleaning agent, particularly as a solid tablet soluble in a liquid, such as the washing liquor, preferably containing at least one cleaner, a rinse aid and/or a descaler, is used.

42. A method according to any one of claims 36 to 41, **characterised in that** the cleaning agent is used in a bag which is soluble in a liquid, such as the washing liquor, and which preferably receives at least one tablet.

43. A method according to claim 41 or 42, **characterised in that** at least one component of the cleaning agent is surrounded by a film soluble in a liquid, such as the washing liquor, preferably all the components of the cleaning agent each being surrounded by a soluble film and the films being in particular different.

44. A method according to any one of claims 36 to 43, **characterised in that** two or more cleaning agents are used in solid form.

45. A method according to claim 44, **characterised in that** two cleaning agents or two components of a cleaning agent are interconnected with the interposition of a film.

46. A method according to claim 44 or 45, **characterised in that** the cleaning agents and/or the components of a cleaning agent are constructed concentrically to one another in one.

47. A method according to any one of claims 41 to 46, **characterised in that** the speed of dissolution of a cleaning agent, a component of a cleaning agent, a bag and/or a film is selected according to the temperature of the washing liquor and/or the time during which the cleaning agent, the bag and/or the film is/are exposed to a specific temperature, and/or the pH of the washing liquor and/or the quantity of washing liquor and/or the flow characteristic of the washing liquor and/or the working pressure of the cleaning agent.

48. A method according to any one of claims 41 to 47, **characterised in that** different cleaners are used for different types of dirt, such as proteins, sugar, carbohydrates, carbonates, fats.

## Revendications

1. Dispositif pour nettoyer un appareil de cuisson (1), avec un chauffage (6), une soufflante (5), un générateur de vapeur (7), une enceinte de cuisson (2), une évacuation d'enceinte de cuisson (20), un condenseur de vapeur (12) et une évacuation d'appareil de cuisson (13), le condenseur de vapeur (12) étant disposé entre l'évacuation d'enceinte de cuisson (20) et l'évacuation d'appareil de cuisson (13),
**caractérisé en ce qu'**
un liquide, obtenu par condensation d'une vapeur provenant du générateur de vapeur (7) et/ou de l'enceinte de cuisson (2), et/ou obtenu d'un liquide chauffé au moins à une température permettant de séparer les carbonates par déposition, et/ou obtenu depuis un réservoir de bain détergent de lavage (12) pour un bain détergent de lavage, comprenant de l'eau et/ou un produit de lavage, tel qu'au moins un nettoyant, un produit de rinçage, un produit de clarification et/ou un détartrant et/ou des produits de déchets apparus lors de la cuisson d'un produit à cuire dans l'enceinte de cuisson (2), pour le nettoyage de l'enceinte de cuisson (2), est susceptible d'être distribué dans celle-ci, le réservoir de bain détergent de lavage (12) comprenant un caisson d'extinction, dans lequel au moins une buse d'extinction (31) est disposée, par l'intermédiaire de laquelle le réservoir à bain détergent de lavage (12) peut être alimenté au moins partiellement en liquide.

2. Dispositif selon la revendication 1, **caractérisé en ce que**
la vapeur produite dans le générateur de vapeur (7) est susceptible d'être condensée au moins partiellement dans l'enceinte de cuisson (2), dans le caisson d'extinction et/ou dans le condenseur de vapeur (12).

3. Dispositif selon l'une des revendications précédentes,
**caractérisé en ce que**,
dans le générateur de vapeur (7), est susceptible d'être amenée, au moins initialement, au réservoir de bain détergent de lavage (12) et/ou au caisson d'extinction (12), de l'eau chauffée au moins à une température permettant la déposition des carbonates, de préférence ayant bouilli au moins une fois.

4. Dispositif selon l'une des revendications précédentes, **caractérisé en ce que**
de l'eau (8), de préférence chauffée, en particulier chauffée à une température permettant la déposition des carbonates, issue du générateur de vapeur (7), est susceptible d'être amenée à une zone d'aspiration de la soufflante (5).

5. Dispositif selon l'une des revendications précédentes, **caractérisé en ce que**
le bain détergent de lavage est susceptible d'être amené, du réservoir à bain détergent de lavage (12) à une zone d'aspiration de la soufflante (5).

6. Dispositif selon l'une des revendications précédentes, **caractérisé en ce que**
de l'eau (8), de préférence chauffée, en particulier chauffée à une température permettant la déposition des carbonates, eau issue du générateur de vapeur (7), et le bain détergent de lavage issu du réservoir à bain détergent de lavage (12), sont susceptibles d'être amenés à différentes zones de la soufflante (5), de préférence des côtés opposés de la soufflante (5).

7. Dispositif selon l'une des revendications précédentes, **caractérisé par**
un moyen de guidage d'air (4), pour séparer au moins par zones l'enceinte de cuisson (2) vis-à-vis d'une enceinte de soufflante (3) pour la soufflante (5), une première conduite (19), prévue pour le bain détergent de lavage, étant montée, de préférence rigidement, sur le moyen de guidage d'air (4).

8. Dispositif selon la revendication 7, **caractérisé en ce que**
le moyen de guidage d'air (4) est déplaçable, de préférence est susceptible de pivoter, et la première conduite (19) est susceptible d'être reliée à une deuxième conduite (19) pour le bain détergent de lavage, la deuxième conduite (19) étant montée, de préférence par zones, rigidement sur une paroi d'enceinte de cuisson.

9. Dispositif selon l'une des revendications précédentes, **caractérisé en ce que**
le bain détergent de lavage et un liquide issu de buées sont transportés au moins partiellement dans un système de conduite commun, sachant que, de préférence, le système de conduite comprend des conduites doubles et/ou la première et/ou la deuxième conduite (19) peut/peuvent être utilisée(s) également pour l'introduction de liquide provenant de buées.

10. Dispositif selon l'une des revendications précédentes, **caractérisé par**
au moins une première pompe (18), entre le réservoir à bain détergent de lavage (12) et l'enceinte de cuisson (2), pour transporter le bain détergent de lavage et/ou le liquide issu des buées, de préférence sous l'effet d'une commande et/ou d'une régulation.

11. Dispositif selon l'une des revendications précédentes, **caractérisé en ce que**
le réservoir à bain détergent de lavage (12) est susceptible d'être relié à au moins un réservoir de rinçage complet, de préférence réalisé sous la forme d'un tiroir ou d'un caisson coulissant (21), en particulier avec interposition d'une première soupape (25) et/ou d'une pompe, d'un réservoir à nettoyant, de préférence réalisé sous la forme d'un tiroir ou d'un caisson coulissant (23), en particulier avec interposition d'une deuxième soupape (26) et/ou d'une pompe, et/ou d'être relié à un réservoir à détartrant, de préférence réalisé sous la forme d'un tiroir ou d'un caisson coulissant, en particulier avec interposition d'une troisième soupape et/ou d'une pompe.

12. Dispositif selon l'une des revendications précédentes, **caractérisé en ce que**
l'évacuation de l'enceinte de cuisson (20) et/ou l'évacuation d'appareil de cuisson (13) sont susceptibles d'être isolées, en particulier mécaniquement, au moins partiellement par un organe de fermeture, l'organe de fermeture comprenant, de préférence, un opercule (14, 15, 16), un robinet à boisseau sphérique, un siphon, une soupape magnétique, un coulisseau et/ou un clapet.

13. Dispositif selon la revendication 12, **caractérisé en ce que**
l'organe de fermeture présente une ouverture de débordement, en particulier chargée par un ressort et/ou susceptible d'être ouverte à partir d'une pression déterminée, et/ou comprend un capteur de graisse, et/ou un matériau lipophile, au moins dans la zone de l'ouverture de débordement, de préférence incluant la paroi intérieure de l'ouverture de débordement.

14. Dispositif selon l'une des revendications précédentes, **caractérisé par**
un organe de séparation dans l'évacuation de l'appareil de cuisson (13), par l'intermédiaire duquel l'évacuation de l'appareil de cuisson peut être divisée en au moins deux conduites, sachant que, de préférence, peuvent être évacuées, par l'intermédiaire d'une conduite, les graisses et, par l'intermédiaire de l'autre conduite, des eaux usées pratiquement exemptes de graisse, en particulier en liaison fonctionnelle avec l'ouverture de débordement.

15. Dispositif selon l'une des revendications 12 à 14, **caractérisé en ce que**
l'opercule est réalisé sensiblement à la forme d'un contenant creux muni de parois latérales et d'un fond, comprenant une ouverture de passage, de préférence les zones de bordure des parois latérales formant une ouverture supérieure et une ouverture inférieure, et/ou les parois latérales du contenant creux présentant la forme d'un cylindre creux.

16. Dispositif selon l'une des revendications 12 à 15, **caractérisé en ce que**
les parois latérales de l'opercule sont chanfreinées vers l'intérieur, dans la zone de leur extrémité inférieure ou de leur ouverture inférieure.

17. Dispositif selon l'une des revendications 12 à 16, **caractérisé en ce que**
l'opercule est en liaison fonctionnelle, en particulier de façon déplaçable, avec au moins un élément de guidage (27, 28, 29, 30).

18. Dispositif selon la revendication 17, **caractérisé en ce que**
l'élément de guidage est monté élastiquement, en particulier au moyen d'un ressort de compression (16) mécanique, et/ou comprend une crémaillère et/ou un aimant de levage.

19. Dispositif selon la revendication 17 ou 18, **caractérisé en ce que**
l'élément de guidage est relié fonctionnellement à un moteur (15) actionnant et soutenant l'ouverture et la fermeture de l'opercule (14).

20. Dispositif selon l'une des revendications 12 à 19, **caractérisé en ce que** l'opercule (14) et/ou les parois de l'opercule (14) est, respectivement sont, susceptible(s) d'être allongé(es), en particulier de façon télescopique.

21. Dispositif selon l'une des revendications 19 à 20, **caractérisé en ce que**
l'opercule (14) est susceptible d'être fermé, sous l'effet d'une commande et/ou d'une régulation, en particulier avec un clapet, un couvercle ou un disque, de préférence dans la zone d'ouverture supérieure, constituant en particulier l'ouverture de débordement.

22. Dispositif selon l'une des revendications 12 à 21, **caractérisé en ce que**
l'opercule (14) est incurvé ou à forme anguleuse.

23. Dispositif selon l'une des revendications précédentes, **caractérisé en ce qu'**
un tube de désaération (11) débouche dans le réservoir à bain de lessive de lavage (12).

24. Dispositif selon la revendication 23, **caractérisé en ce que**
l'opercule (14) est monté dans le réservoir à bain de lessive de lavage (12) dans la zone du tube de désaération (11), en particulier au-dessous du tube de désaération (11).

25. Dispositif selon la revendication 24, **caractérisé en ce que**
le tube de désaération (11) pénètre dans le réservoir à bain détergent de lavage (12) et l'opercule (14), à l'état ouvert de l'évacuation d'appareil de cuisson (13), est logé au moins partiellement par le tube de désaération (11), sans fermer celui-ci.

26. Dispositif selon la revendication 24 ou 25, **caractérisé en ce que**
l'élément de guidage (27) est relié au tube de désaération (11).

27. Dispositif selon les revendications 24 à 26, **caractérisé par**
une paroi de cloisonnement dans le réservoir à bain détergent de lavage (12), afin de fermer de façon étanche à la vapeur l'évacuation d'appareil de cuisson (13) par rapport à l'évacuation d'enceinte de cuisson (20), un échange de bains de lessive de lavage étant possible, en passant au-dessus de la paroi de cloisonnement.

28. Dispositif selon la revendication 27, **caractérisé en ce que**
la paroi de cloisonnement est disposée entre l'évacuation de l'enceinte de cuisson (20) et le tube de désaération (11).

29. Dispositif selon l'une des revendications précédentes, **caractérisé en ce que**
le réservoir à bain détergent de lavage (12) comprend une conduite de débordement, par laquelle les eaux usées s'évacuent uniquement en cas de blocage de l'évacuation de l'appareil de cuisson (13), la conduite de débordement (17) étant fermée de façon étanche à la vapeur par rapport au réservoir à bain détergent de lavage (12), de préférence par l'intermédiaire d'une garde d'eau.

30. Dispositif selon l'une des revendications précédentes, **caractérisé en ce qu'**
une garde d'eau, servant à la protection de la première pompe (18) contre les buées chaudes, est disposé entre le réservoir à bain de lessive de lavage (12) et la première pompe (18).

31. Dispositif selon la revendication 29 ou 30, **caractérisé en ce que**
la garde d'eau est fixée par un siphon (17).

32. Dispositif selon l'une des revendications précédentes,
**caractérisé en ce que** le générateur de vapeur (7) est susceptible d'être relié au réservoir à bain détergent de lavage (12), de préférence avec interposition d'une deuxième pompe (9), en particulier par l'intermédiaire du tube de désaération (11).

33. Dispositif selon l'une des revendications précédentes, **caractérisé en ce que**
le réservoir à bain détergent de lavage est entouré par le condenseur à vapeur (12).

34. Dispositif selon l'une des revendications précédentes, **caractérisé par**
au moins une unité de capteur pour détecter des propriétés de l'enceinte de cuisson, tel que le degré de souillure de l'enceinte de cuisson, le matériau de l'enceinte de cuisson, la température dans l'enceinte de cuisson, le degré de déplacement de l'atmosphère dans l'enceinte de cuisson, pour détecter des états de fonctionnement de l'enceinte de cuisson, tels que le type de fonctionnement, le temps de fonctionnement, le type de produit à cuire, le poids du produit à cuire, la fréquence d'ouverture de la porte d'enceinte de cuisson et/ou analogues, et/ou pour détecter des propriétés du bain détergent de lavage, tel que le degré de souillure, le degré d'entartrage, la teneur en graisse, la dureté.

35. Dispositif selon l'une des revendications précédentes, **caractérisé par**
un dispositif de commande et/ou de régulation mis en liaison fonctionnelle avec le chauffage, la soufflante, le générateur de vapeur, la première pompe, la deuxième pompe, la première soupape, la deuxième soupape, la troisième soupape, l'organe de fermeture, le capteur de graisse, et/ou l'unité de capteur.

36. Procédé de nettoyage d'un appareil de cuisson, avec un chauffage, une soufflante, un générateur de vapeur, une enceinte de cuisson, une évacuation d'enceinte de cuisson, un condenseur de vapeur et une évacuation d'appareil de cuisson, le condenseur de vapeur étant disposé entre l'évacuation d'enceinte de cuisson et l'évacuation d'appareil de cuisson, en particulier selon l'une des revendications 1 à 35, **caractérisé en ce qu'**
un réservoir à bain détergent de lavage est rempli au moins partiellement, de préférence par échelons, par un débordement au moins partiel du générateur de vapeur avec de l'eau, et/ou par condensation au moins partielle de la vapeur produite au moyen du générateur de vapeur et/ou par le produit à cuire dans l'enceinte de cuisson, et/ou par un liquide ayant été chauffé, en particulier au moins initialement, au moins à une température permettant la séparation des carbonates, eau, de préférence, se présentant sous la forme d'eau ayant bouilli au moins une fois, issue du générateur de vapeur et/ou d'une buse d'extinction, et le bain détergent de lavage, issu du réservoir à bain détergent de lavage, comprenant de l'eau, un produit nettoyant et/ou de produits de déchets apparus lors de la cuisson d'un produit à cuire dans l'enceinte de cuisson, étant mis en circulation, de préférence, sous l'effet d'une commande et/ou d'une régulation.

37. Procédé selon la revendication 36, **caractérisé en ce que**
le bain détergent de lavage est réparti dans l'enceinte de cuisson par la soufflante.

38. Procédé selon la revendication 36 ou 37, **caractérisé en ce que**, lors de la répartition du bain détergent de lavage dans l'enceinte de cuisson, l'enceinte de cuisson est chauffée et/ou de la vapeur est amenée à l'enceinte de cuisson, par l'intermédiaire du générateur de vapeur.

39. Procédé selon l'une des revendications 36 à 38, **caractérisé en ce qu'**
au bain détergent de lavage est amenée, de préférence sous l'effet d'une commande et/ou d'une régulation, de l'eau et/ou un produit de nettoyage, comprenant au moins un nettoyant, un clarifiant et/ou un détartrant.

40. Procédé selon l'une des revendications 36 à 39, **caractérisé en ce que**
le bain détergent de lavage est renouvelé et/ou modifié, en particulier à plusieurs reprises, en fonction de certaines propriétés de l'enceinte de cuisson, tel que le degré de souillure de l'enceinte de cuisson, le matériau de l'enceinte de cuisson, la température dans l'enceinte de cuisson, le degré de déplacement de l'atmosphère dans l'enceinte de cuisson et/ou analogues, en fonction de certains états de fonctionnement de l'appareil de cuisson, tel que le type de fonctionnement, le temps de fonctionnement, le type de produit à cuire, le poids du produit à cuire, la fréquence d'ouverture de l'enceinte de cuisson et/ou analogues, et/ou en fonction de certaines propriétés du bain détergent de lavage, telles que le degré de souillure, le degré d'entartrage, la teneur en graisse, la dureté et/ou analogues.

41. Procédé selon l'une des revendications 36 à 40, **caractérisé en ce qu'**
un produit de nettoyage, ayant la forme d'un produit de nettoyage à plusieurs phases, en particulier se présentant sous la forme d'une tablette solide, soluble dans un liquide, tel que le bain de lessive de lavage, est utilisé, contenant, de préférence, au moins un nettoyant, un clarifiant et/ou un détartrant.

42. Procédé selon l'une des revendications 36 à 41, **caractérisé en ce que**
le produit de nettoyage est introduit en un sachet soluble dans un liquide, tel que le bain détergent de lavage, sachet recevant, de préférence, au moins une tablette.

43. Procédé selon l'une des revendications 41 ou 42, **caractérisé en ce qu'**
au moins un composant du produit de nettoyage est entouré par une feuille soluble dans un liquide, tel que le bain détergent de lavage, de préférence tous les composants du produit de nettoyage étant chacun entourés par une feuille soluble, et les feuilles étant en particulier différentes.

44. Procédé selon l'une revendications 36 à 43, **caractérisé en ce que**
l'on utilise deux produits de nettoyage ou plus, sous forme soluble.

45. Procédé selon la revendication 44, **caractérisé en ce que**
deux produits de nettoyage ou deux composants d'un produit de nettoyage sont reliés entre eux avec interposition d'une feuille.

46. Procédé selon la revendication 44 ou 45, **caractérisé en ce que**
les produits de nettoyage et/ou les composants d'un produit de nettoyage sont réalisés concentriquement les uns par rapport aux autres.

47. Procédé selon l'une des revendications 41 à 46, **caractérisé en ce que**
la vitesse de dissolution d'un produit de nettoyage, d'un composant d'un produit de nettoyage, d'un sachet et/ou d'une feuille, est choisie en fonction de la température du bain détergent de lavage et/ou de la durée, pendant laquelle le produit de nettoyage, le sachet et/ou la feuille est/sont exposés à une température déterminée, et/ou en fonction de la valeur de pH du bain détergent de lavage et/ou de la quantité de bain détergent de lavage et/ou de la caractéristique d'écoulement du bain détergent de lavage et/ou de la pression de pressage du produit de nettoyage.

48. Procédé selon l'une des revendications 41 à 47, **caractérisé en ce que**
des nettoyants différents sont utilisés pour des genres de souillure différents, telles que des protéines, du sucre, des hydrates de carbone, des carbonates, des graisses.
